# EUROPÄISCHE PATENTSCHRIFT

(11) **EP 1 197 617 B1**
(45) Veröffentlichungstag und Bekanntmachung des Hinweises auf die Patenterteilung: **20.07.2005**
(21) Anmeldenummer: 02001407.2
(22) Anmeldetag: 13.03.1997
(51) Int. Cl.: E04G 17/06

(54) **Vorrichtung zum Befestigen eines Distanzhalters an einem Anschlusseisen**
Device for fixing a spacing element to a reinforcing element
Dispositif pour fixer un élément distanceur à une barre d'armature

(30) Priorität: 22.03.1996 CH 75896; 22.03.1996 CH 75996
(43) Veröffentlichungstag der Anmeldung: 17.04.2002
(62) Teilanmeldung aus: 97906072.0
(73) Patentinhaber: Albanese, Giulio, 8400 Winterthur (CH)
(72) Erfinder: Albanese, Giulio, 8400 Winterthur (CH)
(74) Vertreter: Gachnang, Hans Rudolf

(56) Entgegenhaltungen:
- DE-A- 4 439 959
- DE-U- 7 215 162
- DE-U- 29 511 258
- DE-U- 29 517 487

## Beschreibung

Die Erfindung betrifft eine Vorrichtung zum Befestigen eines Distanzhalters an einem Anschlusseisen gemäss Oberbegriff des Patentanspruchs 1.

Aus der DE-A-4439959 ist eine Klemmvorrichtung zur Festlegung eines als Querstab mit Endanschlägen ausgebildeten Distanzhalters bekannt. Beim Errichten einer zweihäuptigen Wandschalung dient der Distanzhalter zur Einstellung eines definierten Abstandes zwischen zwei gegen die Endanschläge verspannte Schalwände. Die vorbekannte Klemmvorrichtung besteht aus einem U-förmigen Profilstück, an dessen Stirnseite zwei diametral gegenüberliegende Ausnehmungen zum Einsetzen des Distanzhalters vorgesehen sind. Zur Montage des Distanzhalters wird das Profilstück an das Anschlusseisen angelegt und der Distanzhalter in die Ausnehmungen eingesetzt. Nach dem Ausrichten des Distanzhalters auf eine Richtschnur wird zur Fixierung zwischen Distanzhalter und Anschlusseisen ein Keil eingetrieben. Die Handhabung der aus den drei Teilen Profilstück, Klemmkeil und Distanzhalter bestehenden Anordnung erweist sich jedoch im praktischen Einsatz als umständlich. Zudem erfordert das präzise Ausrichten des Distanzhalters wegen der Dreiteiligkeit der Anordnung ein hohes Mass an Geschicklichkeit. Als nachteilig erweist sich auch die Verwendung des Profilstücks bei unterschiedlich dicken Anschlusseisen. Die Ausnehmungen an jeder Stirnseite sind in unterschiedlicher Distanz zur Profilrückwand angeordnet. Vor dem Anlegen des Profilstücks an das Anschlusseisen muss jeweils überlegt werden, welche der beiden Stirnseiten bei vorgegebener Dicke des Anschlusseisens zum Einsetzen des Distanzhalters verwendet werden muss, da der Keil bei falscher Wahl praktisch versenkt wird und nur umständlich wieder entfernt werden kann. Ein weiterer Nachteil ergibt sich auch bei Falschzentrierung des Distanzhalters, da das Lösen eines einmal eingeschlagenen Keils praktisch nicht mehr möglich ist.

Angesichts dieser Gegebenheiten hat sich der Erfinder die Aufgabe gestellt, eine Vorrichtung der eingangs genannten Art zu schaffen, die bei einfacher Handhabung ein rasches Setzen des Distanzhalters mit hoher Richtgenauigkeit ermöglicht.

Gelöst wird diese Aufgabe durch eine Vorrichtung zum Befestigen eines Distanzhalters an einem Anschlusseisen gemäss den Merkmalen des Patentanspruchs 1.

Bei einer bevorzugten Ausführungsform der erfindungsgemässen Vorrichtung fixiert das Keilelement den Distanzhalter über einen Querstab klemmend am Anschlusseisen, d.h. beim Eintreiben des Keils erfolgt eine klemmende Fixierung des zwischen Keil und Anschlusseisen positionierten Querstabes, wobei der Querstab nach der Verkeilung direkt dem Anschlusseisen anliegt.

Das Befestigungsteil weist vorzugsweise längsseitig eine Aufnahmeöffnung auf, die zur Bildung von Gegenflächen als hinterschnittene Nut ausgebildet ist. Bevorzugt ist das Befestigungsteil als Profilstück mit einem im wesentlichen U-förmigen Querschnitt ausgebildet, wobei die freien Enden der U-Schenkel unter Bildung der Gegenflächen nach innen abgewinkelt sind. Zur vereinfachten Zentrierung des Profilstücks am Anschlusseisen können die U-Schenkel eine oder auch mehrere Knickstellen aufweisen.

Bei einer weiter bevorzugten Ausführungsform sind die freien Enden der U-Schenkel derart abgewinkelt, dass sie mit entsprechenden Längsnuten im Keilelement in Eingriff bringbar sind. Dadurch erhöht sich die Stabilität der gesamten Anordnung.

Eine besonders einfache Handhabung der erfindungsgemässen Anordnung ergibt sich mit einer in einem Kopfteil des Keilelementes vorgesehenen Quernut, in die der Querstab des Distanzhalters vor der Verkeilung eingesetzt wird. Dank dieser Massnahme besteht die erfindungsgemässe Anordnung praktisch nur aus den beiden Teilen Profilstück und Keil mit eingesetztem Distanzhalter.

Zur weiteren Vereinfachung der Handhabung der erfindungsgemässen Anordnung kann der in die Quernut eingesetzte Querstab des Distanzhalters von mindestens einer bügelartigen Ausformung am Kopfteil umfasst sein. Damit kann der Distanzhalter und das Keilelement vormontiert werden, so dass jeweils nur zwei Teile auf die Baustelle geliefert werden müssen.

Bei einer Variante der erfindungsgemässen Vorrichtung ist das Keilelement direkt als Halterungsteil für einen in diesem feststellbaren Distanzhalter ausgebildet.

Das Befestigungsteil bzw. das Profilstück besteht zweckmässigerweise aus Metall. Es ist jedoch auch denkbar, das Befestigungsteil aus einem ggf. faserverstärkten Kunststoff herzustellen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1: eine Seitenansicht einer Anordnung mit eingesetztem Distanzhalter;
- Fig. 2: einen Querschnitt durch die Anordnung von Fig. 1 nach deren Linie I-I;
- Fig. 3: die Draufsicht auf die Anordnung von Fig. 1;
- Fig. 4: eine Seitenansicht eines Keilelementes mit integriertem Distanzhalter;
- Fig. 5: die Draufsicht auf das Keilelement von Fig. 4;
- Fig. 6: eine Seitenansicht einer weiteren Anordnung mit eingesetztem Distanzhalter;
- Fig. 7: die Draufsicht auf die Anordnung von Fig. 6 mit eingesetztem Distanzhalter;
- Fig. 8: einen Querschnitt durch das Profilstück der Anordnung von Fig. 6;
- Fig. 9: eine Variante der Anordnung von Fig. 6.

Von einem Betonboden 10 ragt gemäss Fig. 1 ein Armierungsanschlusseisen 12 mit einem an diesem festgelegten Profilstück 14 mit im wesentlichen U-förmigem Querschnitt auf.

Wie in Fig. 2 gezeigt, gehen die Schenkelteile 16 bei einer schwachen Knickstelle 18 in untere Schenkelteile 20 über und bilden im Profilgrund 22 einen verhältnismässig engen Radius. Durch die besondere Querschnittsausbildung des Profilstücks 14 erfolgt eine selbsttätige Zentrierung beim Anlegen des Profilstücks an das Anschlusseisen. Die freien Enden der Schenkelteile 16 sind unter Bildung von Gegenflächen 24 nach innen abgewinkelt.

Das Profilstück 14 hat die Gestalt einer hinterschnittenen Nut 26 mit einer Aufnahmeöffnung 28 für das Anschlusseisen 12. In die hinterschnittene Nut 26 ist ein Keil 30 eingesetzt, der einerseits dem Armierungseisen 12 und andererseits dem Profilstück 14 über dessen Gegenflächen 24 anliegt.

Der Keil 30 weist einen eine Schlagfläche 34 für einen Hammer bildenden, abgewinkelten Kopfteil 32 mit einem dem Anschlusseisen 12 angepassten Ausschnitt 36 auf. In eine im Kopfteil 32 des Keils 30 angeordnete Quernut 38 ist ein herkömmlicher Distanzhalter 40 mit Querstab 42 sowie Endanschlägen 44 aus Kunststoff eingelegt.

Die Vorteile dieser Befestigungsart für einen herkömmlichen Distanzhalter ergibt sich ohne weiteres aus der Betrachtung von Fig. 1 sowie aus der nachfolgenden Beschreibung des Setzens eines Distanzhalters.

Das Profilstück 14 wird an das entsprechende Anschlusseisen 12 angelegt und der Keil 30 mit dem in die Quernut 38 eingesetzten Distanzhalter 40 in das Profilstück 14 eingesetzt. Hierbei reicht die Handkraft zur Vorfixierung der Anordnung aus. Durch Verschieben des Querstabes 42 in der Quernut 38 sowie ggf. Drehen der gesamten Anordnung werden die Endanschläge 44 des Distanzhalters 40 auf eine Richtschnur ausgerichtet und die Anordnung zentriert. Die endgültige Fixierung erfolgt durch den Schlag mit einem Hammer auf die Schlagfläche 34. Sollte der Distanzhalter 40 falsch zentriert sein, so lässt sich der Keil sehr einfach und schnell durch einen von unten gegen den Keil 30 oder den Querstab 42 ausgeführten Hammerschlag lösen.

Gegenüber herkömmlichen Befestigungsarten für Distanzhalter ist die Handhabung der vorliegenden Anordnung deshalb wesentlich einfacher, weil sie praktisch auf die beiden Teile Profilstück sowie Keil mit darin eingelegtem Distanzhalter reduziert ist. Neben dem problemlosen Zusammenstecken der beiden Teile liegt ein weiterer Vorteil darin, dass infolge der Vorfixierung beim Eintreiben des Keils der Distanzhalter nicht mehr verrutscht. Das Einsetzen des Keils 30, Zentrieren des Querstabes 42 sowie Vorfixieren der Anordnung ist damit nur noch ein einziger Arbeitsgang und führt zu einer erheblichen Zeitersparnis beim Setzen des Distanzhalters 40.

Fig. 1 lässt auch ohne weiteres erkennen, dass die erfindungsgemässe Anordnung universell für Anschlusseisen jeglichen Durchmessers geeignet ist. Entsprechend der Dicke des Anschlusseisens 12 senkt sich der Keil 30 mehr oder weniger stark in das Profilstück 14.

Gemäss Fig. 4 und 5 ist das Keilelement als Halterungsteil 46 für einen herkömmlichen Distanzhalter 40 mit Querstab 42 sowie Endanschlägen 44 aus Kunststoff ausgebildet. Das Halterungsteil 46 ist mit einem U-förmigen Blechband 48 aus Federstahl ausgestattet. Der in gegenüberliegenden Durchführungen 50 im Blechband 48 geführte Querstab 42 lässt sich durch Zusammendrücken des Blechbandes 48 frei verschieben und auf eine Richtschnur ausrichten. Durch die Vorspannung des Blechbandes 48 bleibt der Distanzhalter 40 in jeder Verschiebungslage selbsttätig fixiert.

In den Fig. 6 bis 8 ist eine besondere Ausgestaltung des Profilstücks 14 sowie des Keilelementes 30 dargestellt.

Am Profilstück 14 sind die freien Enden der Schenkel 16 derart abgewinkelt, dass sie mit einer Endkante 25 in auf der Aussenseite des Keils 30 eingeformte Nuten 31 eingreifen. Dadurch ergibt sich bei eingesetztem Keil 30 zwischen diesem und dem Profilstück 14 eine Verklammerung, welche die Stabilität der gesamten Anordnung erhöht. Zudem weisen die beiden Schenkelteile 16 zwei Knickstellen 18a, b auf, wodurch die Zentrierung des Profilstücks 14 an unterschiedlich dimensionierten Anschlusseisen 12 weiter verbessert wird.

Am Kopfteil 32 sind Bügel 33 derart ausgeformt, dass sie den Querstab 42 des Distanzhalters 40 umfassen. Diese spezielle Ausbildungsform des Kopfteils 32 ermöglicht das Vormontieren von Keil 30 mit Distanzhalter 40, wobei der Querstab 42 zwischen Quernut 38 und Bügel 33 ein zum Richten des Distanzhalters erforderliches Spiel aufweist.

Fig. 9 zeigt ein Keilelement 30, dessen Kopfteil 32 mit Bügel 33 dem U-förmigen Querschnitt eines Querstabes 42a angepasst ist.

## Patentansprüche

1. Vorrichtung zum Befestigen eines Distanzhalters (40) an einem Anschlusseisen (12), umfassend einen Querstab (42), ein u-förmiges Befestigungsteil (14), welches um das Anschlusseisen (12) legbar ausgebildet ist, und ein Keilelement (30), das zwischen Anschlusseisen und einer Gegenfläche des Befestigungsteils eintreibbar ist, und in eingesetzter Lage den Distanzhalter fixiert und dem Anschlusseisen sowie der Gegenfläche des Befestigungsteils anliegt,
**dadurch gekennzeichnet, dass**
am Keilelement (30) Halte- oder Durchführungsmittel (38,50) ausgebildet sind, in welchen der Querstab (42,42a) einführ- und axial verschiebbar ist.

2. Vorrichtung nach Anspruch 1, **dadurch gekennzeichnet, dass** das Haltemittel am Keilelement (30) als offene Quernut (38) ausgebildet ist.

3. Vorrichtung nach Anspruch 1, **dadurch gekennzeichnet, dass** das Durchführungsmittel als Bohrungen (50) an einem am Keilelement (30) befestigten Blechband (48) aus Federstahl ausgebildet ist.

4. Vorrichtung nach Anspruch 1, **dadurch gekennzeichnet, dass** das Durchführungsmittel als ein die offene Seite einer Quernut (38) überspannender, den Querstab (42) umschlingender Bügel (33) ausgebildet ist.

5. Vorrichtung nach einem der Ansprüche 1 bis 4, **dadurch gekennzeichnet, dass** das u-förmige Befestigungsteil (14) mehrere, durch Knickstellen (18) miteinander verbundene Schenkelteile (16,20) gebildet wird, die am Profilgrund (22) miteinander verbunden sind.

6. Vorrichtung nach einem der Ansprüche 1 bis 5, **dadurch gekennzeichnet, dass** die freien Enden der Schenkel (16) des u-förmigen Befestigungsteils (14) nach innen abgewinkelt sind und innen Gegenflächen (24) bilden.

7. Vorrichtung nach Anspruch 6, **dadurch gekennzeichnet, dass** die Gegenflächen (24) als Abstützung für das Keilelement (30) ausgebildet sind.

8. Vorrichtung nach Anspruch 3, **dadurch gekennzeichnet, dass** das Blechband (48) u-förmig ausgebildet ist und an einem Halterungsteil (46) am Keilelement (30) befestigt ist.

## Claims

1. A device for fastening a spacer (40) on a reinforcing element (12), comprising a transverse rod (42), a u-shaped fastening part (14) which is designed such that it may be applied around the reinforcing element (12), and a wedge element (30) which may be knocked in between the reinforcing element and the counter surface of the fastening part, and in the inserted position fixes the spacer and bears on the reinforcing element as well as the counter surface of the fastening part,
**characterised in that**
holding or lead-through means (38, 50) are formed on the wedge element (30), into which the transverse rod (42, 42a) may be introduced and axially displaced.

2. A device according to claim 1, **characterised in that** the holding means on the wedge element (30) is designed as an open transverse groove (38).

3. A device according to claim 1, **characterised in that** the lead-through means are designed as bores (50) on a sheet [metal] strip of spring steel which is fastened on the wedge element (30).

4. A device according to claim 1, **characterised in that** the lead-through means is designed as a holder (bail) (33) which spans the open side of a transverse groove (38) and wraps around the transverse rod (42).

5. A device according to one of the claims 1 to 4, **characterised in that** the u-shaped fastening part (14) is formed by several limb parts (16, 20) connected to one another by way of sharp bend locations (18), said limb parts being connected to one another at the profile base (22).

6. A device according to one of the claims 1 to 5, **characterised in that** the free ends of the limbs (16) of the u-shaped fastening part are inwardly bent at an angle, and at the inside form counter surfaces (24).

7. A device according to claim 6, **characterised in that** the counter surfaces (24) are designed as a support for the wedge element (30).

8. A device according to claim 3, **characterised in that** the sheet [metal] strip (48) is designed u-shaped and is fastened on a mounting part (46) on the wedge element (30).

## Revendications

1. Dispositif de fixation d'une entretoise (40) à fer (12) en attente comprenant une barre (42) transversale, une pièce (14) de fixation en forme de U, qui est constituée de façon à pouvoir être mise autour du fer (12) en attente et un élément (30) formant coin, qui peut être enfoncé entre des fers en attente et une surface antagoniste de la pièce de fixation et qui en position inséré immobilise l'entretoise et s'applique aux fers en attente ainsi qu'à la surface antagoniste de la pièce de fixation,
**caractérisé en ce que** sur l'élément (30) en forme de coin sont constitués des moyens (38, 50) de maintien ou de traversée, dans lesquels la barre (42, 42a) transversale peut être introduite et coulisser axialement.

2. Dispositif suivant la revendication 1, **caractérisé en ce que** les moyens de maintien sur l'élément (30) en forme de coin sont constitués sous la forme d'une rainure (38) transversale ouverte.

3. Dispositif suivant la revendication 1, **caractérisé en ce que** les moyens de traversée sont constitués sous la forme de trous (50) sur un feuillard (48) de tôles en acier pour ressort, qui est fixé à l'élément (30) formant coin.

4. Dispositif suivant la revendication 1, **caractérisé en ce que** les moyens de traversée sont constitués sous la forme d'un étrier (33) enjambant le côté ouvert d'une rainure (38) transversale, et entourant la barre (42) transversale.

5. Dispositif suivant l'une des revendications 1 à 4, **caractérisé en ce que** la pièce (14) de fixation en forme de U est formée de plusieurs branches (16, 20) reliées entre elles par des coudes (18), qui sont reliés entre eux sur la base (22) profilée.

6. Dispositif suivant l'une des revendications 1 à 5, **caractérisé en ce que** les extrémités libres des branches (16) de la pièce (14) de fixation en forme de U sont coudées vers l'intérieur et forment des surfaces (24) antagonistes intérieures.

7. Dispositif suivant la revendication 6, **caractérisé en ce que** les surfaces (24) antagonistes sont constituées en appuis pour l'élément (30) en forme de coin.

8. Dispositif suivant la revendication 3, **caractérisé en ce que** le feuillard (48) de tôles est en forme de U et est fixé par une partie (46) de fixation à l'élément (30) en forme de coin.
